# EUROPÄISCHE PATENTSCHRIFT

(11) **EP 2 501 617 B1**
(45) Veröffentlichungstag und Bekanntmachung des Hinweises auf die Patenterteilung: **16.04.2014**
(21) Anmeldenummer: 10767975.5
(22) Anmeldetag: 05.10.2010
(51) Int. Cl.: B65B 9/22, B65B 61/00, B65B 9/20, B65D 75/52, B65D 33/02

(54) **VERFAHREN UND VORRICHTUNG ZUR HERSTELLUNG EINES VERPACKUNGSBEUTELS AUS FLEXIBLEM FOLIENMATERIAL UND VERSTEIFTEM TEILBEREICH SOWIE VERPACKUNGSBEUTEL**
METHOD AND DEVICE FOR PRODUCING A PACKAGING BAG FROM FLEXIBLE FILM MATERIAL AND STIFFENED PARTIAL REGION AND PACKAGING BAG
PROCEDE ET DISPOSITIF POUR FABRIQUER UN SACHET D'EMBALLAGE A PARTIR D'UN MATERIAU DE FILM FLEXIBLE ET D'UNE PARTIE RENFORCEE ET SACHET D'EMBALLAGE

(30) Priorität: 16.11.2009 DE 102009046717
(43) Veröffentlichungstag der Anmeldung: 26.09.2012
(73) Patentinhaber: Robert Bosch GmbH, 70442 Stuttgart (DE)
(72) Erfinder: ANSINN, Detlev D., Bridgman, MI 49106 (US); REICHERT, Manfred, 73630 Remshalden (DE); WILKE, Bernd, 71397 Leutenbach (DE); WIEDUWILT, Ulrich, 73529 Schwäbisch Gmünd (DE)
(86) Internationale Anmeldenummer: PCT/EP2010/064846
(87) Internationale Veröffentlichungsnummer: WO 2011/057866

(56) Entgegenhaltungen:
- EP-A1- 2 014 564
- EP-A2- 0 870 691
- DE-A1- 2 130 133
- DE-A1- 10 121 526
- US-A- 2 259 866
- US-A- 2 605 040

## Beschreibung

### Stand der Technik

Die vorliegende Erfindung betrifft ein Verfahren und eine Vorrichtung zur Herstellung eines schlauchartigen Verpackungsbeutels aus einem flexiblen Folienmaterial, sowie einen Verpackungsbeutel.

Schlauchartige Verpackungsbeutel zur Aufnahme von flüssigen oder festen Gütern, die im Allgemeinen mittels horizontalen oder vertikalen Schlauchbeutelmaschinen hergestellt und befüllt werden, sind aus dem Stand der Technik in unterschiedlichen Ausgestaltungen bekannt. Diese aus flexiblem Folienmaterial hergestellten Verpackungsbeutel haben jedoch den Nachteil, dass sie z. B. trotz einer Prägung ihrer Kanten an den Ecken der Beutel materialbedingt keine Formsteifigkeit aufweisen. Demzufolge weisen diese Verpackungen, insbesondere bei Verwendung dünner Folien, relativ lappige Beutel mit einer demzufolge schlechten Haptik auf. Zum Schutz ihres Inhalts ist es ferner erforderlich, dass diese Verpackung in stoß- und quetschsicheren Umverpackungen transportiert und gelagert werden müssen.

Aus der DE 10121526 A1 sind bereits ein Verfahren und eine Vorrichtung zum Herstellen von an den Längskanten Verstärkungen aufweisenden Beutelpackungen bekannt. Mit Hilfe einer Rilleinrichtung werden in einer Ebene der heißsiegelfähigen Packstoffbahnen im Bereich der späteren Längskanten der Beutelpackungen Längsrillen ausgebildet. In diese Längsrillen wird mittels einer Dosiereinrichtung anschließend ein Medium eingegeben, welches dann mittels einer Trockeneinrichtung getrocknet wird. Das Medium wirkt bei den Beutelpackungen als Verstärkung im Bereich der Längskanten.

### Offenbarung der Erfindung

Das erfindungsgemäße Verfahren zur Herstellung eines Verpackungsbeutels mit den Merkmalen des Anspruchs 1 weist demgegenüber den Vorteil auf, dass aus einem flexiblen Folienmaterial ein Verpackungsbeutel hergestellt wird, der einen flexiblen und einen versteiften Teilbereich aufweist. Hierbei wird eine Versteifung des Verpackungsbeutels dadurch erreicht, dass in einem ersten Verfahrensschritt ein flexibles Folienmaterial zugeführt wird. Danach wird in einem weiteren Verfahrensschritt dem flexiblen Folienmaterial ein Zusatzmaterial hinzugefügt durch Aufsprühen durch eine Vielzahl von Öffnungen, insbesondere in einer Formschulter. In einem abschließenden Verfahrensschritt wird aus dem Zusatzmaterial wenigstens ein versteifter Teilbereich hergestellt, wobei das Zusatzmaterial ausgehärtet wird und den versteiften Teilbereich bildet. Infolge der durch den versteiften Teilbereich signifikant erhöhten Steifigkeit des Verpackungsbeutels kann weitgehend auf den Einsatz von zusätzlich erforderlichen Umverpackungen für die Lagerung und den Transport, insbesondere bei Verpackungsbeuteln aus flexiblem Folienmaterial mit flüssigem oder bruchempfindlichem Inhalt, verzichtet werden. Das Verfahren zur Herstellung eines versteiften Verpackungsbeutels kann betriebssicher und kostengünstig auf herkömmlichen Schlauchbeutelmaschinen durchgeführt werden.

Daher kann das erfindungsgemäße Verfahren, je nach Einsatzart, zur Herstellung von unterschiedlichen Verpackungen mit den jeweils individuell erforderlichen Steifigkeiten kosteneffizient und betriebssicher auf demselben Maschinentyp eingesetzt werden.

Die Unteransprüche zeigen bevorzugte Weiterbildungen der Erfindung.

Gemäß einer bevorzugten Ausgestaltung der Erfindung kann das Hinzufügen des Zusatzmaterials auf einer Innenseite und/oder einer Außenseite des Folienmaterials erfolgen. Dadurch ist es möglich, die Haptik bzw. das Anfassverhalten der Verpackung auf einfache Weise signifikant zu verbessern und im Wesentlichen ohne einen größeren verfahrenstechnischen Aufwand individuell auf die erforderlichen Packungseigenschaften anzupassen.

Erfindungsgemäß weist der versteifte Teilbereich eine Flächenform und/oder eine Linienform und/oder eine Gitterstruktur auf. Hierdurch ist es möglich, die Steifigkeit der Verpackung auf einfache und kostengünstige Weise beträchtlich zu verbessern.

Vorzugsweise wird das Zusatzmaterial mittels Wärme und/oder UV-Licht und/oder Elektronenstrahlen oder durch Kontakt mit der Umgebungsluft ausgehärtet. Je nach Taktzeit der Schlauchbeutelmaschine und/oder den lebensmittelrechtlichen Auflagen kann das erfindungsgemäße Verfahren dadurch bei den eingesetzten Produktionsmaschinen ohne größeren Zeit- und Kostenaufwand auf die erforderliche Aushärtungsart umgerüstet werden.

Gemäß einer weiteren bevorzugten Ausgestaltung der Erfindung können das flexible Folienmaterial und das Zusatzmaterial eine gleiche oder eine unterschiedliche Materialzusammensetzung aufweisen. Hierdurch ist eine wirtschaftliche, d. h. zeit- und kostenoptimierte Anpassung des Verfahrens auf die Form- und Steifigkeitseigenschaften der herzustellenden Verpackung möglich. Ferner wird das Zusatzmaterial im Bereich einer Formschulter oder im Bereich eines Formrohrs einer Schlauchbeutelmaschine hinzugefügt.

Weiterhin betrifft die Erfindung eine Vorrichtung zur Herstellung eines Verpackungsbeutels, die eine Folien-Zuführungsvorrichtung zum Zuführen von flexiblem Folienmaterial und eine Zusatzmaterial-Hinzufügevorrichtung zum Hinzufügen eines Zusatzmaterials umfasst. Hierbei ist es möglich, die Zusatzmaterial-Hinzufügevorrichtung auswechselbar anzuordnen, sodass bei der Fertigung rasch auf ein anderes Versteifungsmuster umgestellt werden kann. Weiterhin ist die Zusatzmaterial-Hinzufügevorrichtung im Bereich der Formschulter angeordnet, wobei eine Vielzahl von Öffnungen, insbesondere in der Formschulter, ausgebildet ist, durch welche das Zusatzmaterial durch Aufsprühen eingebracht wird. Dadurch, dass das Zusatzmaterial in einem sehr frühen Vorschubstadium, d. h. beim Formen des Schlauchbeutels, eingebracht wird, kann der versteifte Teilbereich des Folienmaterials durch ebenfalls im Bereich der Formschulter erfolgendes Aushärten bereits beim Formen und vor dem Längssiegeln des Folienschlauchs hergestellt werden.

Die erfindungsgemäße Vorrichtung umfasst ferner vorzugsweise eine Aushärtungsvorrichtung zum Aushärten des hinzugefügten Zusatzmaterials. Hierbei kann weitestgehend die gleiche, erprobte und energieeffiziente Technik wie für die Siegelung der Fuß- und Kopfnaht des Schlauchbeutels ohne einen großen zusätzlichen Maschinenaufbau eingesetzt werden.

Gemäß einer weiteren bevorzugten Ausgestaltung der Erfindung ist die Zusatzmaterial-Hinzufügevorrichtung im Bereich des Formrohrs angeordnet. Dadurch, dass das Zusatzmaterial erst im Bereich des Formrohrs eingebracht und anschließend ausgehärtet wird, ist es möglich, den versteiften Teilbereich am bereits geformten Folienschlauch auszubilden. Dies ist insbesondere bei dünneren, empfindlicheren Folienmaterialien bzw. größerer Schichtdicke des eingebrachten Zusatzmaterials von Vorteil.

Weiterhin betrifft die Erfindung einen Verpackungsbeutel aus einem flexiblen Folienmaterial, der eine erste Quersiegelnaht, eine zweite Quersiegelnaht, eine Längssiegelnaht, zumindest einen flexiblen Teilbereich und zumindest einen versteiften Teilbereich umfasst. Der flexible Teilbereich ist aus dem Folienmaterial hergestellt und der versteifte Teilbereich ist aus einem Zusatzmaterial hergestellt, welches zur Versteifung des Verpackungsbeutels durch eine Vielzahl von Öffnungen, insbesondere in einer Formschulter, aufgesprüht und erhärtet wurde. Hierdurch wird ein Verpackungsbeutel mit einer neuartigen Haptik bereitgestellt, wobei der versteifte Teilbereich eine ausreichende Steifigkeit und Stabilität des Verpackungsbeutels sicherstellt. Der erfindungsgemäße Verpackungsbeutel ist hierbei auf bekannten Maschinen mit minimal erforderlichen Zusatzeinrichtungen kostengünstig herstellbar. Erfindungsgemäß kann durch den versteiften Teilbereich eine besonders dünne Folie verwendet werden.

Besonders bevorzugt ist der zumindest eine versteifte Teilbereich auf einer Innen- und/oder Außenseite des Folienmaterials angeordnet, wodurch sowohl eine verbesserte haptischen Erkennung durch den Verbraucher als auch eine deutlich erhöhte Steifigkeit und Standfestigkeit des Verpackungsbeutels erreicht werden.

Vorzugsweise weist der zumindest eine versteifte Teilbereich des erfindungsgemäßen Verpackungsbeutels eine Flächenform und/oder eine Linienform und/oder eine Gitterstruktur auf. Hierdurch ist es möglich, den Verpackungsbeutel je nach Einsatzzweck entsprechend sowohl in Längs- als auch Querrichtung des Folienschlauchs mit minimalem Zeit- und Kostenaufwand mittels des Zusatzmaterials zu versteifen, wodurch vorgegebene Verpackungsbeutel mit denen gewünschten Formsteifigkeits- und Haptikeigenschaften herstellbar sind.

Ferner weist der versteifte Teilbereich eine derartige Struktur auf, dass diese eine stabile Haltestruktur bildet, damit der Verpackungsbeutel selbstständig steht. Hierdurch kann eine gleichmäßige Versteifung der gesamten Verpackung mit minimalem Zeit- und Kostenaufwand bei der Herstellung erreicht werden.

### Kurze Beschreibung der Zeichnungen

Nachfolgend werden bevorzugte Ausführungsbeispiele der Erfindung unter Bezugnahme auf die begleitende Zeichnung im Detail beschrieben. In der Zeichnung ist:
- Figur 1: eine perspektivische Ansicht eines Teils einer Maschine zur Herstellung des Verpackungsbeutels gemäß einer ersten Ausführungsform der erfindungsgemäßen Vorrichtung,
- Figur 2: eine schematische Vorderansicht eines Folienschlauchs von Figur 1,
- Figur 3: eine schematische Seitenansicht des Folienschlauch von Figur 2
- Figur 4: eine schematische Seitenansicht eines gemäß der ersten Ausführungsform hergestellten versteiften Verpackungsbeutels,
- Figur 5: eine schematische Seitenansicht einer Vorrichtung zur Herstellung des Verpackungsbeutels gemäß einer zweiten Ausführungsform, und
- Figur 6: eine schematische Draufsicht der Vorrichtung von Figur 5.

### Bevorzugte Ausführungsformen der Erfindung

Nachfolgend wird unter Bezugnahme auf die Figuren 1 bis 4 eine erfindungsgemäße Vorrichtung 1 gemäß einem ersten Ausführungsbeispiel der Erfindung detailliert beschrieben.

In Figur 1 ist eine perspektivische Ansicht eines Teils einer Maschine zur Herstellung des Verpackungsbeutels gemäß einer ersten Ausführungsform der erfindungsgemäßen Vorrichtung dargestellt. Wie aus Figur 1 ersichtlich, umfasst die Vorrichtung 1 zur Herstellung eines Verpackungsbeutels eine nur schematisch angedeutete Folien-Zuführungsvorrichtung 10, mittels der ein flexibles Folienmaterial 2 zugeführt wird, sowie eine Zusatzmaterial-Hinzufügevorrichtung 11, die in diesem Ausführungsbeispiel an einem Formrohr 9 der Vorrichtung 1 angeordnet ist, durch die dem flexiblen Folienmaterial 2 ein Zusatzmaterial 7 (siehe Figur 2) hinzugefügt wird. Das Folienmaterial 2 wird durch eine in dieser Figur nicht dargestellte Längssiegelvorrichtung mittels einer Längssiegelnaht 3 um das Formrohr 9 zu einem länglichen Folienschlauch 4 versiegelt. Wie aus Figur 1 weiter ersichtlich, weist der Folienschlauch 4 zudem eine erste Quersiegelnaht (Fußnaht) 14 auf, die an einem unteren Ende 17 des Folienschlauchs 4 durch eine hier nicht dargestellte Quersiegelvorrichtung ausgebildet wird.

Wie aus Figur 2 ersichtlich, die eine schematische Vorderansicht des Folienschlauchs 4 gemäß dem ersten Ausführungsbeispiel von Figur 1 zeigt, wird aus dem hinzugefügten Zusatzmaterial 7 ein in einem gewünschten Auftragsmuster ausgebildeter versteifter Teilbereich 6 in einem flexiblen Teilbereich 16 des Folienschlauchs 4 zwischen der ersten Quersiegelnaht 14 (Fußnaht) und einer zweiten Quersiegelnaht 15 (Kopfnaht) ausgebildet. Hierbei sei angemerkt, dass der versteifte Teilbereich 6 eine beliebig wählbare Flächenform und/oder Linienform und/oder Gitterstruktur aufweisen kann und nicht nur, wie in Fig. 2 dargestellt, auf einer Vorderseite bzw. einem Teilumfang des Folienschlauch 4, sondern auch auf dem gesamten Umfang des Folienschlauchs ausgebildet sein kann.

Die Zusatzmaterial-Hinzufügevorrichtung 11 fügt, wie in der schematischen Seitenansicht von Figur 3 gezeigt, das Zusatzmaterial 7 für den versteiften Teilbereich 6 über die Vielzahl von Öffnungen hinzu, von denen beispielhaft zwei mit dem Bezugszeichen 19 gekennzeichnet sind. Dieser Vorgang des Hinzufügens bzw. Auftragens ist in Figur 3 durch Pfeile P symbolisiert. Hierbei sei angemerkt, dass das Zusatzmaterial 7 während eines Stillstands des Folienmaterials 2 aufgebracht wird. Zudem weist jeder versteifte Teilbereich 6 in einer durch einen Pfeil A gekennzeichneten Vorschubrichtung des Folienschlauchs 4 jeweils einen vorgegebenen Abstand B zur ersten Quersiegelnaht 14 bzw. einen vorgegebenen Abstand C zur zweiten Quersiegelnaht 15 auf, um die Siegelungen der Fußnaht und Kopfnaht nicht störend zu beeinträchtigen.

Darüber hinaus weist die in Figur 1 dargestellte Vorrichtung 1 eine Aushärtungsvorrichtung 12 auf, die in Bezug auf die Vorschubrichtung A des Folienmaterials 2 nach der Zusatzmaterial-Hinzufügevorrichtung 11 am Formrohr 9 angeordnet ist. Die Aushärtungsvorrichtung 12 härtet das durch die Zusatzmaterial-Hinzufügevorrichtung 11 hinzugefügte Zusatzmaterial 7 aus. Die Zusatzmaterial-Hinzufügevorrichtung 11 und die Aushärtungsvorrichtung 12 sind in der Darstellung von Figur 1 nur teilweise sichtbar. Hierbei sei angemerkt, dass als Zusatzmaterial nur derartige Materialien Verwendung finden, die durch die vorgesehene Zusatzmaterial-Hinzufügevorrichtung 11 erfindungsgemäß als Sprühsystem) gut verarbeitbar sind und Substanzen (z. B. Sensitizer) enthalten, die nach dem Auftrag aushärten. Darüber hinaus weisen die verwendeten Materialien auch die vorgegebenen lebensmittelrechtlichen Eigenschaften auf, um auf den genannten Verpackungsmaschinen verarbeitet werden zu können.

Das erfindungsgemäße Verfahren zur Herstellung des Verpackungsbeutels 1 aus flexiblen Folienmaterial 2 führt in einem ersten Verfahrensschritt das flexible Folienmaterial 2 zu, das über die Formschulter 8 um das Formrohr 9 geformt und durch die Längssiegelnaht 3 zum Folienschlauch 4 versiegelt wird. Dieser Zustand ist in der Darstellung von Figur 1 detailliert veranschaulicht.

In einem zweiten Verfahrensschritt wird durch eine Zusatzmaterial-Hinzufügevorrichtung 11 das Zusatzmaterial 7 auf das flexible Folienmaterial 2 aufgebracht. Das Zusatzmaterial 7 wird hierbei in einem beliebig wählbaren Auftragsmuster aufgesprüht, das eine Flächenform und/oder eine Linienform und/oder eine Gitterstruktur aufweisen kann und sich, je nach Verwendungsart, über einen Teil oder den gesamten Umfang des Folienschlauchs 4 erstreckt. Das Zusatzmaterial wird dabei bei einem nichtbewegtem Folienschlauch aufgebracht.

In einem nachfolgenden dritten Verfahrensschritt wird aus dem hinzugefügten Zusatzmaterial 7 zumindest ein versteifter Teilbereich 6 hergestellt, indem das Zusatzmaterial 7 vorzugsweise mittels Wärme oder UV-Licht oder Elektronenstrahlen ausgehärtet wird. Hierzu wird der Folienschlauch 4 ein kurzes Stück in Richtung des Pfeils A bewegt. Gleichzeitig oder anschließend mit diesem dritten Verfahrensschritt wird die erste Quersiegelnaht (Fußnaht) 14 am unteren Ende 17 des Folienschlauchs 4 hergestellt. Hierbei sei angemerkt, dass zwischen der ersten Quersiegelnaht 14 und dem versteiften Teilbereich 6 der Abstand B (siehe Figur 3) vorgesehen ist, um die Qualität der Siegelung der Fußnaht 14 nicht zu beeinträchtigen.

Nachdem der halbfertige Verpackungsbeutel 1 über das hohlzylindrische Formrohr 9 befüllt wurde, wird abschließend die zweite Quersiegelnaht 15 (Kopfnaht) am Folienschlauch 4 hergestellt und der Verpackungsbeutel 5 somit verschlossen. Bei der Herstellung der zweiten Quersiegelnaht 15 kann vorzugsweise gleichzeitig auch die erste Quersiegelnaht eines weiteren, nachfolgend herzustellenden Verpackungsbeutels 5 hergestellt werden. Hierbei sei angemerkt, dass zwischen der zweiten Quersiegelnaht 15 und dem versteiften Teilbereich 6 der Abstand C (siehe Figur 3) vorgesehen ist, um die Qualität der Siegelung der Kopfnaht 15 nicht zu beeinträchtigen.

Figur 4 zeigt eine schematische Seitenansicht eines derartigen, fertig hergestellten und befüllten Verpackungsbeutels 5, der vom Folienschlauch 4 abgetrennt wurde. Wie aus Figur 4 ersichtlich, umfasst der Verpackungsbeutel 5 die Längssiegelnaht 3, die erste Quersiegelnaht 14, die zweite Quersiegelnaht 15, den flexiblen Teilbereich 16 und den versteiften Teilbereich 6, der hier beispielhaft die Form eines doppelten Rahmens aufweist. Hierbei ist der flexible Teilbereich 16 aus dem Folienmaterial 2 hergestellt und der versteifte Teilbereich aus dem Zusatzmaterial 7 hergestellt, welches zur Versteifung des Verpackungsbeutel 5 hinzugefügt und ausgehärtet wurde.

Der erfindungsgemäße Verpackungsbeutel 5 weist insbesondere den Vorteil auf, dass die Struktur des versteiften Teilbereichs 6 je nach Einsatzzweck des Verpackungsbeutels 5 so gewählt werden kann, dass diese eine so stabile Haltestruktur bereitstellt, dass der Verpackungsbeutel 5 aufgrund seiner hohen Steifigkeit und Formstabilität selbstständig steht. Dadurch kann der Verpackungsbeutel, insbesondere für bruchempfindliche oder flüssige Inhaltsstoffe, so ausgelegt werden, dass bisher erforderliche stoß- und quetschsichere Umverpackungen zum Schutz des Inhaltes entfallen können. Zudem können derartige Verpackungsbeutel dadurch sehr gut stehend in Transportschachteln und Präsentationsdisplays angeordnet werden.

Beim erfindungsgemäßen Verpackungsbeutel ist zur Erzeugung der verbesserten Formsteifigkeit und Standfestigkeit des Verpackungsbeutels zudem nur ein vergleichsweise geringer Materialeinsatz des Zusatzmaterials erforderlich, der zu den geringen Gesamtkosten der Verpackung beiträgt. Das neuartige Herstellungsverfahren von partiell versteiften Verpackungsbeuteln aus dem flexiblen Folienmaterial mit versteiften Teilbereichen ist betriebssicher durchführbar und kann selbst auf bestehenden vertikalen und horizontalen Schlauchbeutelmaschinen nachträglich integriert werden.

Nachfolgend wird unter Bezugnahme auf die Figuren 5 und 6 ein zweites Ausführungsbeispiel der erfindungsgemäßen Vorrichtung zur Herstellung des Verpackungsbeutels beschrieben, wobei gleiche Teile mit den gleichen Bezugszeichen wie im ersten Ausführungsbeispiel bezeichnet sind. Das in den Figuren 5 und 6 dargestellte zweite Ausführungsbeispiel unterscheidet sich vom zuvor beschriebenen ersten Ausführungsbeispiel dadurch, dass hierbei die Zusatzmaterial-Hinzufügevorrichtung 11 sich an der Formschulter 8 der Vorrichtung 1 angeordnet sind. Wie aus Figur 5 ersichtlich, wird das Folienmaterial 2 über die Formschulter 8 zugeführt, in der eine Vielzahl von Öffnungen 13 ausgebildet sind, durch die das Zusatzmaterial 7 über jeweils eine an jeder Öffnung 13 angeschlossene Zulaufleitung 20 von der Zusatzmaterial-Hinzufügevorrichtung 11 während eines Vorschubtakts des Folienmaterials 2 aufgebracht wird. Mehrere dieser Öffnungen 13 sind, wie aus Figur 6 genauer ersichtlich, in der Formschulter 8 an einem Übergangsbereich 18 zwischen der Formschulter 8 und dem Formrohr 9 am gesamten Umfang ausgebildet. In der Draufsicht von Figur 6 ist außerdem die bereits gesiegelte Längssiegelnaht 3 zu sehen. Hierbei sei angemerkt, dass zur Vereinfachung der Darstellung die Zulaufleitungen 20 in Figur 6 nicht veranschaulicht sind.

Wie aus Figur 5 ferner ersichtlich, bildet das von der Zusatzmaterial-Hinzufügevorrichtung 11 durch die Vielzahl der Öffnungen 13 (Sprühdüsen) auf dem flexiblen Folienmaterial 2 aufgesprühte Zusatzmaterial 7 nach Aushärtung den versteiften Teilbereich 6, der hier beispielhaft als Gitterstruktur dargestellt ist. Durch die Positionierung der Zusatzmaterial-Hinzufügevorrichtung 11 an der Formschulter 8 können vorzugsweise linienartige Strukturen und/oder, Gitterstrukturen als versteifte Teilbereiche auf das vorbeigewegte Folienmaterial 2 aufgebracht werden.

## Patentansprüche

1. Verfahren zur Herstellung eines Verpackungsbeutels aus einem flexiblen Folienmaterial (2), das folgende Schritte aufweist:
a) Zuführen des flexiblen Folienmaterials (2);
b) Aufsprühen eines Zusatzmaterials (7) auf das flexible Folienmaterial (2) durch eine Vielzahl von Öffnungen (13), insbesondere in einer Formschulter (8), und
c) Herstellen wenigstens eines versteiften Teilbereichs (6) aus dem Zusatzmaterial (7), wobei das Zusatzmaterial (7) ausgehärtet wird und den versteiften Teilbereich (6) bildet.

2. Verfahren nach Anspruch 1, **dadurch gekennzeichnet, dass** das Hinzufügen des Zusatzmaterials (7) auf einer Innen- und/oder Außenseite des Folienmaterials (2) erfolgt.

3. Verfahren nach Anspruch 1 oder 2, **dadurch gekennzeichnet, dass** dass der versteifte Teilbereich (6) eine Flächenform und/oder eine Linienform und/oder eine Gitterstruktur aufweist.

4. Verfahren nach einem der vorhergehenden Ansprüche, **dadurch gekennzeichnet, dass** das Zusatzmaterial (7) mittels Wärme oder UV-Licht, oder Elektronenstrahlen oder durch Kontakt mit der Umgebungsluft ausgehärtet wird.

5. Verfahren nach einem der vorhergehenden Ansprüche, **dadurch gekennzeichnet, dass** das flexible Folienmaterial (2) und das Zusatzmaterial (7) eine gleiche oder eine unterschiedliche Materialzusammensetzung aufweisen.

6. Verfahren nach einem der vorhergehenden Ansprüche, **dadurch gekennzeichnet, dass** das Zusatzmaterial (7) im Bereich der Formschulter (8) oder im Bereich eines Formrohrs (9) hinzugefügt wird.

7. Vorrichtung zur Herstellung eines Verpackungsbeutels, umfassend:
- eine Folien-Zuführungsvorrichtung (10) zum Zuführen von flexiblem Folienmaterial (2), und
- eine Zusatzmaterial-Hinzufügevorrichtung (11) zum Hinzufügen eines Zusatzmaterials (7) auf das Folienmaterial (2), **dadurch gekennzeichnet, dass** die Zusatzmaterial-Hinzufügevorrichtung (11) im Bereich einer Formschulter (8) angeordnet ist, wobei eine Vielzahl von Öffnungen (13), insbesondere in der Formschulter (8), ausgebildet ist, durch welche das Zusatzmaterial (7) durch Aufsprühen eingebracht wird.

8. Vorrichtung zur Herstellung eines Verpackungsbeutels nach Anspruch 7, **dadurch gekennzeichnet, dass** die Vorrichtung ferner eine Aushärtungsvorrichtung (12) zum Aushärten des hinzugefügten Zusatzmaterials (7) aufweist.

9. Vorrichtung zur Herstellung eines Verpackungsbeutels nach einem der Ansprüche 7 bis 8, **dadurch gekennzeichnet, dass** die Zusatzmaterial-Hinzufügevorrichtung (11) im Bereich des Formrohrs (9) angeordnet ist.

10. Verpackungsbeutel aus einem flexiblen Folienmaterial (2), umfassend:
- eine erste Quersiegelnaht (14),
- eine zweite Quersiegelnaht (15),
- eine Längssiegelnaht (3)
- einen flexiblen Teilbereich (16), und
- zumindest einen versteiften Teilbereich (6),
- wobei der flexible Teilbereich (16) aus dem Folienmaterial (2) hergestellt ist und der versteifte Teilbereich (6) aus einem Zusatzmaterial (7) hergestellt ist, welches für eine Versteifung des Verpackungsbeutels (5) durch eine Vielzahl von Öffnungen (13), insbesondere in einer Formschulter (8), aufgesprüht und erhärtet wurde.

11. Verpackungsbeutel nach Anspruch 9, **dadurch gekennzeichnet, dass** der zumindest eine versteifte Teilbereich (6) auf einer Innen- und/oder Außenseite des Folienmaterials (2) angeordnet ist.

12. Verpackungsbeutel nach Anspruch 10 oder 11, **dadurch gekennzeichnet, dass** der zumindest eine versteifte Teilbereich (6) eine Flächenform und/oder eine Linienform und/oder eine Gitterstruktur aufweist.

13. Verpackungsbeutel nach Anspruch 9 bis 12, **dadurch gekennzeichnet, dass** der versteifte Teilbereich (6) eine derartige Struktur aufweist, dass diese eine stabile Haltestruktur bildet, damit der Verpackungsbeutel selbstständig steht.

## Claims

1. Method for producing a packaging bag from a flexible film material (2), comprising the following steps:
a) feeding the flexible film material (2);
b) spraying an additional material (7) onto the flexible film material (2) through a large number of openings (13), particularly in a forming shoulder (8), and
c) producing at least one stiffened partial region (6) from the additional material (7), wherein the additional material (7) is hardened and forms the stiffened partial region (6).

2. Method according to Claim 1, **characterized in that** the additional material (7) is added to an inner and/or outer face of the film material (2).

3. Method according to Claim 1 or 2, **characterized in that** the stiffened partial region (6) has a planar shape and/or a linear shape and/or a lattice structure.

4. Method according to one of the preceding claims, **characterized in that** the additional material (7) is hardened by means of heat or UV light or electron beams or by contact with the ambient air.

5. Method according to one of the preceding claims, **characterized in that** the flexible film material (2) and the additional material (7) have the same or a different material composition.

6. Method according to one of the preceding claims, **characterized in that** the additional material (7) is added in the region of the forming shoulder (8) or in the region of a forming tube (9).

7. Device for producing a packaging bag, comprising:
- a film-feeding device (10) for feeding flexible film material (2), and
- an additional-material adding device (11) for adding an additional material (7) to the film material (2),
**characterized in that** the additional-material adding device (11) is arranged in the region of a forming shoulder (8), and a large number of openings (13) through which the additional material (7) is introduced by spraying are provided, particularly in the forming shoulder (8).

8. Device according to Claim 7 for producing a packaging bag, **characterized in that** the device also has a hardening device (12) for hardening the added additional material (7).

9. Device according to one of Claims 7 and 8 for producing a packaging bag, **characterized in that** the additional-material adding device (11) is arranged in the region of the forming tube (9).

10. Packaging bag made of a flexible film material (2), comprising:
- a first transverse sealing seam (14),
- a second transverse sealing seam (15),
- a longitudinal sealing seam (3),
- a flexible partial region (16), and
- at least one stiffened partial region (6),
wherein the flexible partial region (16) is produced from the film material (2), and the stiffened partial region (6) is produced from an additional material (7) that was sprayed through a large number of openings (13), particularly in a forming shoulder (8), and hardened to stiffen the packaging bag (5).

11. Packaging bag according to Claim 10, **characterized in that** the at least one stiffened partial region (6) is arranged on an inner face and/or outer face of the film material (2).

12. Packaging bag according to Claim 10 or 11, **characterized in that** the at least one stiffened partial region (6) has a planar shape and/or a linear shape and/or a lattice structure.

13. Packaging bag according to Claims 10 through 12, **characterized in that** the stiffened partial region (6) has such a structure that the latter forms a stable holding structure, so that the packaging bag stands independently.

## Revendications

1. Procédé de fabrication d'un sachet d'emballage à partir d'un matériau en feuille flexible (2), lequel comprend les étapes suivantes :
a) acheminement du matériau en feuille flexible (2) ;
b) pulvérisation d'un matériau supplémentaire (7) sur le matériau en feuille flexible (2) à travers une pluralité d'ouvertures (13), en particulier dans un épaulement de formage (8), et
c) fabrication d'au moins une région partielle rigidifiée (6) à partir du matériau supplémentaire (7), le matériau supplémentaire (7) étant durci et formant la région partielle rigidifiée (6).

2. Procédé selon la revendication 1, **caractérisé en ce que** l'ajout du matériau supplémentaire (7) s'effectue sur un côté intérieur et/ou extérieur du matériau en feuille (2).

3. Procédé selon la revendication 1 ou 2, **caractérisé en ce que** la région partielle rigidifiée (6) présente une forme plane et/ou une forme linéaire et/ou une structure en treillis.

4. Procédé selon l'une quelconque des revendications précédentes, **caractérisé en ce que** le matériau supplémentaire (7) est durci au moyen de chaleur ou de lumière UV ou de faisceaux d'électrons ou par contact avec l'air ambiant.

5. Procédé selon l'une quelconque des revendications précédentes, **caractérisé en ce que** le matériau en feuille flexible (2) et le matériau supplémentaire (7) présentent une composition de matériau identique ou différente.

6. Procédé selon l'une quelconque des revendications précédentes, **caractérisé en ce que** le matériau supplémentaire (7) est ajouté dans la région de l'épaulement de formage (8) ou dans la région d'un tube de formage (9).

7. Dispositif de fabrication d'un sachet d'emballage, comportant :
- un dispositif d'acheminement de feuilles (10) pour l'acheminement d'un matériau en feuille flexible (2) et
- un dispositif d'ajout de matériau supplémentaire (11) pour l'ajout d'un matériau supplémentaire (7) sur le matériau en feuille (2), **caractérisé en ce que** le dispositif d'ajout de matériau supplémentaire (11) est disposé dans la région d'un épaulement de formage (8), une pluralité d'ouvertures (13) étant réalisées, en particulier dans l'épaulement de formage (8), à travers lesquelles ouvertures le matériau supplémentaire (7) est introduit par pulvérisation.

8. Dispositif de fabrication d'un sachet d'emballage selon la revendication 7, **caractérisé en ce que** le dispositif comprend en outre un dispositif de durcissement (12) pour durcir le matériau supplémentaire ajouté (7).

9. Dispositif de fabrication d'un sachet d'emballage selon l'une quelconque des revendications 7 et 8, **caractérisé en ce que** le dispositif d'ajout de matériau supplémentaire (11) est disposé dans la région du tube de formage (9).

10. Sachet d'emballage constitué d'un matériau en feuille flexible (2), comportant :
- un premier joint de scellage transversal (14),
- un deuxième joint de scellage transversal (15),
- un joint de scellage longitudinal (3),
- une région partielle flexible (16) et
- au moins une région partielle rigidifiée (6),
- la région partielle flexible (16) étant fabriquée à partir du matériau en feuille (2) et la région partielle rigidifiée (6) étant fabriquée à partir d'un matériau supplémentaire (7) qui a été pulvérisé à travers une pluralité d'ouvertures (13), en particulier dans un épaulement de formage (8), et durci, pour une rigidification du sachet d'emballage (5).

11. Sachet d'emballage selon la revendication 10, **caractérisé en ce que** l'au moins une région partielle rigidifiée (6) est disposée sur un côté intérieur et/ou extérieur du matériau en feuille (2).

12. Sachet d'emballage selon la revendication 10 ou 11, **caractérisé en ce que** l'au moins une région partielle rigidifiée (6) présente une forme plane et/ou une forme linéaire et/ou une structure en treillis.

13. Sachet d'emballage selon les revendications 10 à 12, **caractérisé en ce que** la région partielle rigidifiée (6) présente une structure telle qu'elle forme une structure de maintien stable de sorte que le sachet d'emballage tienne debout de manière autonome.
